# FASCICULE DE BREVET EUROPEEN

(11) **EP 0 687 881 B1**
(45) Date de publication et mention de la délivrance du brevet: **04.02.1998**
(21) Numéro de dépôt: 95401378.5
(22) Date de dépôt: 13.06.1995
(51) Int. Cl.: F41A 3/10, F41A 3/72

(54) **Dispositif d'ouverture manuelle de coin de culasse et artillerie équipée d'un tel dispositif**
Handbetätigte Vorrichtung zum Öffnen eines Verschlusskeiles und Artilleriegeschütz mit einer solchen Vorrichtung
Manually operated device for operating a wedge type breech block and artillery gun comprising such a device

(30) Priorité: 17.06.1994 FR 9407475
(43) Date de publication de la demande: 20.12.1995
(73) Titulaire: GIAT INDUSTRIES, 78000 Versailles (FR)
(72) Inventeur: Balbo, Patrick, F-18000 Bourges (FR); Malassenet, Guy, F-18110 Pigny (FR); Grelat, Philippe, F-18000 Bourges (FR); Mandereau, Fabienne, F-18000 Bourges (FR)

(56) Documents cités:
- EP-A- 0 090 917
- EP-A- 0 349 706
- DE-A- 2 826 739
- FR-A- 325 836
- FR-A- 381 466
- GB-A- 212 958
- US-A- 1 422 037
- US-A- 2 216 860

## Description

La présente invention concerne un dispositif d'ouverture manuelle de coin de culasse d'une artillerie de char ou de campagne.

Elle concerne également une artillerie équipée d'un tel dispositif.

Chaque artillerie à culasse à coin est équipée généralement d'un système d'ouverture de secours du coin de culasse. Ce système est utilisé quand une munition n'a pas fonctionné, c'est-à-dire quand l'ouverture automatique n'a pas eu lieu.

Le brevet EP-A-0 090 917, qui forme une base pour le préambule de la revendication 1, (voir l'état de la technique non identifié à la page 1, lignes 4-21) décrit un système d'ouver-ture manuelle d'un coin de culasse contre la force d'un ressort de rappel. Ce système comprend de manière classique un train d'engrenages interposé entre le levier d'ouverture et le coin de culasse et des moyens de blocage pour interdire la rotation du train d'engrenages.

Le brevet FR-A-0 381 466 décrit la culasse d'une artillerie équipée d'un manchon et d'un coin. Le coin est descendu et remonté dans une glissière du manchon pour fermer la chambre de l'arme ou l'ouvrir par la combinaison d'une crémaillère taillée directement dans le coin et de pignons engrenant avec cette crémaillère actionnés manuellement par un levier.

Dans ces deux documents, l'ouverture de la chambre de l'arme est obtenue en agissant directement sur le coin lui-même et non pas sur le levier d'ouverture du coin.

On connaît aussi par le brevet EP-0 349 706 un dispositif comportant un levier formant poignée pour ouvrir ou fermer un bloc de culasse coulissante.

L'artillerie des chars connus sous la désignation "Leclerc" comporte également un système d'ouverture d'un coin de culasse avec un vérin hydraulique actionné grâce à une pompe manuelle.

Cependant, tous ces systèmes de l'art antérieur utilisent un asservissement hydraulique ou pneumatique, et requièrent des installations relativement encombrantes et peu compatibles avec l'espace réduit disponible sur ces artilleries.

En effet, ces systèmes hydrauliques ou pneumatiques comprennent au moins un réservoir, une pompe, un moteur, un vérin et des canalisations, tous ces éléments devant être logés sur l'artillerie.

L'utilisation de tels systèmes présente également des risques non négligeables de fuites et d'éclatement, incompatibles avec la sécurité du personnel.

D'autre part, la conception d'un système d'ouverture purement mécanique, sans utilisation d'énergie pneumatique ou hydraulique, a toujours été dissuadée par l'effort important auquel aurait dû résister un tel système, effort développé par le ressort de fermeture du coin de culasse équipant de telles artilleries de char.

Des systèmes mécaniques existent, mais pour des armes de calibres inférieurs (90 ou 105 mm), pour lesquels l'effort à fournir est bien moindre. De plus, ces systèmes ne comportent pas de moyens de sécurité permettant de protéger l'utilisateur en cas de départ inopiné de la munition.

La présente invention se propose de résoudre les inconvénients précités, en limitant l'encombrement du dispositif et en évitant l'apport d'énergie supplémentaire à bord de l'artillerie.

Le dispositif d'ouverture manuelle d'un coin de culasse logé dans un manchon d'une artillerie visé par l'invention est adapté à actionner un levier d'ouverture du coin contre une force de rappel élastique.

L'invention a donc pour objet une pièce d'artillerie à culasse à coin comportant un dispositif d'ouverture manuelle logé dans un manchon, ledit dispositif étant adapté à actionner un levier d'ouverture dudit coin contre une force de rappel élastique et comprenant un train d'engrenages réducteurs comportant un arbre de rotation de sortie solidaire du levier d'ouverture du coin et un arbre de rotation d'entrée adapté à être en prise avec des moyens de commande manuelle, le train d'engrenages étant adapté, dans un premier sens de rotation (A), à ouvrir le coin de culasse, des moyens de blocage étant prévus pour bloquer la rotation du train d'engrenages dans un sens opposé (B) audit premier sens de rotation (A), **caractérisée** en ce qu'elle comporte des moyens de retenue solidaires de l'artillerie adaptés à maintenir les moyens de commande manuelle sur l'artillerie lors du recul du manchon par rapport à l'artillerie, les moyens de commande manuelle étant reliés de manière amovible à l'arbre de rotation d'entrée du train d'engrenages, les moyens de retenue étant constitués par une première paroi munie d'un évidement de réception partielle des moyens de commande et par une seconde paroi perpendiculaire à la première, munie également d'un évidement de réception partielle des moyens de commande.

Ainsi grâce au train d'engrenages réducteur, on obtient une démultiplication de d'effort nécessaire pour actionner le levier et ouvrir le coin de culasse.

Les moyens de commande manuelle sont reliés de manière amovible à l'arbre de rotation d'entrée du train d'engrenages.

Les moyens de blocage sont adaptés à empêcher la rotation des moyens de commande manuelle dans ledit sens opposé (B).

Les moyens de commande manuelle comportent un rochet, les moyens de blocage étant munis d'un cliquet coopérant avec ledit rochet.

Les moyens de commande manuelle comprennent une portion adaptée à venir en prise avec l'arbre de rotation d'entrée du train d'engrenages et un manche s'étendant sensiblement perpendiculairement à ladite portion.

Le manchon comprend au moins un évidement dans lequel est logé ledit dispositif d'ouverture manuelle.

Grâce à l'invention, un système d'ouverture de secours du coin de culasse entièrement mécanique peut équiper les artilleries de char ou de campagne.

Ainsi, ces moyens de retenue permettent de maintenir en place les moyens de commande lors d'un recul inopportun de l'arme et d'un désaccouplement des moyens de commande et de l'arbre de rotation d'enrée qui peuvent se produire si la munition explose. Ces moyens de retenue assurent ainsi une fonction de sécurité en évitant que l'utilisateur n'ait le bras entraîné par le recul du manchon.

D'autres particularités et avantages de l'invention apparaîtront encore dans la description ci-après.

Aux dessins annexés, donnés à titre d'exemples non limitatifs :
- la figure 1 est une vue en perspective d'une artillerie conforme à l'invention,
- la figure 2 est une vue en perspective d'un dispositif d'ouverture manuelle sans moyens de commande,
- la figure 3 est une vue en perspective de moyens de commande du dispositif de la figure 2 ; et
- la figure 4 est une vue en perspective d'un dispositif d'ouverture manuelle conforme à l'invention.

En référence à la figure 1, l'artillerie de char ou de campagne, du type de celle équipant les chars 120 Leclerc, comporte de manière connue un manchon 4 et un coin de culasse mobile 5 logé dans ce manchon 4.

Ce dernier est fixé de manière connue à l'extrémité arrière de l'arme 1, sur un tube qui coulisse dans le berceau 2 et une plaque 3 solidaire du berceau 2.

Cette artillerie 1 comprend un dispositif d'ouverture manuelle 10 conforme à l'invention et qui sera décrit en détails ci-dessous.

Pour cela, le manchon 4 comprend au moins un évidement dans lequel est logé le dispositif d'ouverture du coin de culasse 5.

Ainsi, le dispositif d'ouverture 10 adapté sur l'artillerie 1 n'augmente pas l'encombrement de cette dernière et respecte le gabarit du manchon 4.

Ce dispositif d'ouverture 10 est adapté à actionner un levier d'ouverture 6 du coin de culasse 5 contre une force de rappel élastique. Celle-ci est généralement exercée par un ressort qui maintient fermé le coin de culasse.

L'effort à fournir pour comprimer un tel ressort est de l'ordre de 1000 daN.

Comme illustré à la figure 2, le dispositif d'ouverture 10 comprend un train d'engrenages réducteur 12 comportant un arbre de rotation de sortie 14 solidaire du levier d'ouverture 6 du coin 5 et un arbre de rotation d'entrée 17.

Ce dernier est guidé en rotation à l'intérieur d'un boîtier de commande 11 et comporte un pignon conique 13, à une de ses extrémités, venant s'engrener sur une roue dentée 18 du train d'engrenages 12.

Ce dernier se termine par un secteur denté 19 solidaire de l'arbre cannelé de rotation de sortie 14 sur lequel est monté le levier d'ouverture 6 du coin de culasse 5.

Un tel train d'engrenages 12 permet d'obtenir une démultiplication de l'effort d'un facteur de 1/60^{ième} environ.

L'autre extrémité de l'arbre de rotation d'entrée 17 est adaptée à être en prise avec des moyens de commande manuelle 20 tels qu'illustrés à la figure 3.

Ces moyens de commande 20 comprennent une douille creuse 22 à 6 pans par exemple qui vient s'engager sur l'extrémité complémentaire à 6 pans de l'arbre de rotation d'entrée 17.

Comme mieux illustré à la figure 4, les moyens de commande 20 sont mis en place sur l'arbre de rotation d'entrée 17 et sont adaptés, dans un premier sens de rotation (flèche A), à provoquer l'ouverture du coin de culasse 5.

Le dispositif d'ouverture 10 conforme à l'invention comprend en outre des moyens de blocage 15 adaptés à bloquer la rotation du train d'engrenages 12 dans un sens opposé (flèche B) audit premier sens de rotation A.

Ces moyens de blocage 15 assurent une fonction anti-retour du train d'engrenages de manière à résister à la force de rappel du ressort de fermeture du coin de culasse 5.

Dans l'exemple illustré sur les figures, les moyens de blocage 15 sont adaptés à empêcher la rotation des moyens de commande manuelle 20 dans ledit sens opposé B.

Pour cela, les moyens de commande 20 comportent un rochet, associé à un ressort (non représenté) qui le maintient en contact forcé avec la roue dentée du rochet 21.

Les moyens de commande manuelle 20 sont reliés de manière amovible à l'arbre de rotation d'entrée 17 du train d'engrenages 12 car ils ne sont que des moyens de secours. Ils ne restent donc pas à demeure sur l'artillerie, mais sont logés dans le lot de bord. Ceci permet également de limiter l'encombrement du dispositif d'ouverture de secours 10 du coin de culasse 5 et d'assurer la fonction sécurité de ce dispositif d'ouverture.

Ces moyens de commande 20 comprennent une portion 22 adaptée à venir en prise avec l'arbre de rotation d'entrée 17. Cette portion 22 peut être constituée d'une douille creuse 22 comme décrit précédemment.

Ces moyens de commande 20 comprennent également un manche 23 s'étendant sensiblement perpendiculairement à la portion 22.

Ce manche 23 permet d'actionner en rotation la douille 22 et d'entraîner ainsi le train d'engrenages 12 en rotation suivant la flèche A.

Le manche 23 est suffisamment long pour faciliter l'actionnement du dispositif d'ouverture 10 en fournissant un bras de levier suffisant.

Le rochet 21 est monté sur la portion 22 des moyens de commande 20, de sorte que lorsque ces derniers, en forme de clef de manoeuvre, sont mis en place sur l'extrémité de l'arbre de rotation d'entrée 17, les dents du rochet 21 font face au cliquet 15.

Des moyens de retenue 16, solidaires de l'artillerie 1, sont adaptés à maintenir les moyens de commande manuelle 20 sur l'artillerie 1 lors d'un recul soudain du manchon 4, dû à une explosion de la munition, par rapport à l'artillerie 1, et notamment par rapport au berceau 2.

Ces moyens de retenue 16 ont ainsi une fonction de sécurité.

Ils comprennent une première paroi 16a ayant un évidement adapté à loger au moins en partie la portion 22 des moyens de commande 20 et une seconde paroi 16b, perpendiculaire à la première paroi 16a, comportant un évidement adapté à loger au moins en partie le manche 23.

Dans cet exemple, les évidements ont une forme semi-circulaire adaptée à la forme cylindrique extérieure de la portion 22 et du manche 23 des moyens de commande 20.

Grâce à ces moyens de retenue 16 en forme de fourchette, la clef de manoeuvre 20 est maintenue sur l'artillerie, lorsqu'un recul important de l'arme se produit.

En effet, lorsqu'on actionne la clef de manoeuvre 20, il peut se produire un départ inopiné de la munition, donc un recul du manchon par rapport au berceau. Les moyens de retenue 16 ont donc pour fonction de maintenir la clef 20 sur l'artillerie et d'éviter que le servant ait le bras arraché.

Si à cause d'un recul inopportun, la clef de manoeuvre 20 se désolidarise de l'extrémité de l'arbre de rotation d'entrée 17, elle est maintenue solidaire de l'artillerie grâce aux parois 16a et 16b.

Bien entendu, de nombreuses modifications peuvent être apportées à l'exemple décrit ci-dessus sans sortir du cadre de l'invention.

Ainsi, le cliquet 15 peut être en prise directe avec le pignon conique 13 du train d'engrenages 12 et posséder un système le retenant débrayé lorsque la commande manuelle n'est pas utilisée.

## Revendications

1. Pièce d'artillerie (1) à culasse à coin (5) comportant un dispositif d'ouverture manuelle (10) logé dans un manchon (4), ledit dispositif étant adapté à actionner un levier d'ouverture (6) dudit coin (5) contre une force de rappel élastique et comprenant un train d'engrenages réducteurs (12) comportant un arbre de rotation de sortie (14) solidaire du levier d'ouverture (6) du coin (5) et un arbre de rotation d'entrée (17) adapté à être en prise avec des moyens de commande manuelle (20), le train d'engrenages (12) étant adapté, dans un premier sens de rotation (A), à ouvrir le coin de culasse (5), des moyens de blocage (15) étant prévus pour bloquer la rotation du train d'engrenages (12) dans un sens opposé (B) audit premier sens de rotation (A), **caractérisée** en ce qu'elle comporte des moyens de retenue (16) solidaires de l'artillerie (1) adaptés à maintenir les moyens de commande manuelle (20) sur l'artillerie (1) lors du recul du manchon (4) par rapport à l'artillerie (1), les moyens de commande manuelle (20) étant reliés de manière amovible à l'arbre de rotation d'entrée (17) du train d'engrenages (12), les moyens de retenue (16) étant constitués par une première paroi (16a) munie d'un évidement de réception partielle des moyens de commande et par une seconde paroi (16b) perpendiculaire à la première, munie également d'un évidement de réception partielle des moyens de commande.

2. Pièce d'artillerie selon la revendication 1, caractérisée en ce que les moyens de blocage (15) sont adaptés à empêcher la rotation des moyens de commande manuelle (20) dans ledit sens opposé (B).

3. Pièce d'artillerie selon la revendication 1, caractérisée en ce que les moyens de commande manuelle (20) comportent un rochet (21), les moyens de blocage (15) étant munis d'un cliquet (15) coopérant avec ledit rochet (21).

4. Pièce d'artillerie selon l'une des revendications 1 à 3, caractérisée en ce que les moyens de commande manuelle (20) comprennent une portion (22) adaptée à venir en prise avec l'arbre de rotation d'entrée (17) du train d'engrenages (12) et un manche (23) s'étendant sensiblement perpendiculairement à ladite portion (22).

5. Pièce d'artillerie selon l'une des revendications précédentes, caractérisée en ce que le manchon (4) comprend au moins un évidement (7) dans lequel est logé ledit dispositif d'ouverture manuelle (10).

## Patentansprüche

1. Artilleriegeschütz (1) mit Verschlußkeil (5) mit einer manuellen Öffnungsvorrichtung (10) in einem Stutzen (4), wobei besagte Vorrichtung so ausgelegt ist, daß sie einen Öffnungshebel (6) des besagten Keils (5) gegen eine elastische Rückholkraft betätigt, mit einem Untersetzungsgetriebe (12) mit einer Ausgangsdrehwelle (14), die fest mit dem Öffnungshebel (6) des Keils (5) verbunden ist und einer Eingangsdrehwelle (17), die in die manuellen Steuermittel (20) eingreift, wobei das Getriebe (12) so angepaßt ist, daß es in eine erste Drehrichtung (A) den Verschlußkeil (5) öffnet, wobei Sperrmittel (15) vorgesehen sind, um die Drehung des Getriebes (12) in eine entgegengesetzte Richtung (B) zur ersten Drehrichtung (A) zu sperren, **gekennzeichnet dadurch,** daß sie Mittel zum Zurückhalten (16) umfaßt, die fest mit dem Artilleriegeschütz (1) verbunden sind und sich dazu eignen, die manuellen Steuermittel (20) beim Rückstoß des Stutzens (4) in bezug auf das Artilleriegeschütz (1) fest auf dem Artilleriegeschütz (1) zu halten, wobei die manuellen Steuermittel (20) in abnehmbarer Weise mit der Eingangsdrehwelle (17) des Getriebes (12) verbunden sind, und die Rückhaltemittel (16) aus einer ersten Wand (16a) mit einer Aussparung zur teilweisen Aufnahme der Steuermittel bestehen sowie aus einer zweiten Wand (16b) im rechten Winkel zur ersten Wand, die ebenfalls mit einer Aussparung zur teilweisen Aufnahme der Steuermittel versehen ist.

2. Artilleriegeschütz gemäß dem Anspruch 1, gekennzeichnet dadurch, daß sich die Sperrmittel (15) dazu eignen, die Drehung der manuellen Steuermittel (20) in besagte entgegengesetzte Richtung (B) zu verhindern.

3. Artilleriegeschütz gemäß dem Anspruch 1, gekennzeichnet dadurch, daß die manuellen Steuermittel (20) ein Schaltwerk (21) enthalten, wobei die Sperrmittel (15) mit einer Ratsche (15) versehen sind, die mit besagtem Schaltwerk (21) zusammenwirkt.

4. Artilleriegeschütz gemäß einem der Ansprüche 1 bis 3, gekennzeichnet dadurch, daß die manuellen Steuermittel (20) einen Anteil (22) umfassen, der sich dazu eignet, in die Eingangsdrehwelle (17) des Getriebes (12) einzugreifen und einen Stiel (23), der sich in etwa im rechten Winkel zu besagtem Anteil (22) erstreckt.

5. Artilleriegeschütz gemäß einem der vorhergehenden Ansprüche, gekennzeichnet dadurch, daß der Stutzen (4) mindestens eine Aussparung (7) umfaßt, in der besagte manuelle Öffnungsvorrichtung (10) untergebracht ist.

## Claims

1. A piece of artillery (1) with breech block (5) which incorporates a manual opening device (10) housed in a breech ring (4), said device being designed to activate an opening lever (6) of said block (5) against an elastic recoil force and comprising a reducing-gear train (12) which incorporates an output drive shaft (14) integral with the lever (6) to open the block (5) and an input drive shaft (17) designed to mesh with manual control means (20), the gear train (12) being designed, in a first rotational direction (A), to open the breech block (5), immobilizing means (15) being provided to immobilize the gear train (12) in rotation in an opposite direction (B) to said first rotational direction (A), ***characterized in that*** it comprises retaining means (16) integral with the artillery (1) and designed to maintain the manual control means (20) on the artillery (1) during the recoil of the breech ring (4) with respect to the artillery (1), the manual control means (20) being connected, in a removable manner, to the input drive shaft (17) of the gear train (12), the retaining means (16) being formed by a first wall (16a) fitted with a recess to partially accommodate the control means and by a second wall (16b) perpendicular to the first, also fitted with a recess to partially accommodate the control means.

2. A piece of artillery according to Claim 1, characterized in that the immobilizing means (15) are designed to prevent the rotation of the manual control means (20) in said opposite direction (B).

3. A piece of artillery according to Claim 1, characterized in that the manual control means (20) incorporate a rachet (21), the immobilizing means (15) being fitted with a catch (15) cooperating with said rachet (21).

4. A piece of artillery according to one of Claims 1 to 3, characterized in that the manual control means (20) comprise a part (22) which is designed to mesh with the input drive shaft (17) of the gear train and a handle (23) extending substantially perpendicularly to said part (22).

5. A piece of artillery according to one of the above Claims, characterized in that the handle (4) comprises at least a recess (7) in which said manual opening device (10) is accommodated.
